# FASCICULE DE BREVET EUROPEEN

(11) **EP 0 916 373 B1**
(45) Date de publication et mention de la délivrance du brevet: **30.06.2004**
(21) Numéro de dépôt: 98460048.6
(22) Date de dépôt: 03.11.1998
(51) Int. Cl.: A63C 17/12

(54) **Système motorisé propulsant un jeu qui se dirige par son basculement**
Motorangetriebenes Spielzeug das durch Kippbewegungen steuerbar ist
By a motor actuated entertainment article steerable by weight distribution

(30) Priorité: 13.11.1997 FR 9714471
(43) Date de publication de la demande: 19.05.1999
(73) Titulaire: Lebreton, Roger, 35640 Chelun (FR)
(72) Inventeur: Lebreton, Roger, 35640 Chelun (FR)

(56) Documents cités:
- WO-A-93/20911
- WO-A-94/23810
- DE-U- 9 317 044
- FR-A- 2 696 987
- US-A- 4 795 181

## Description

La présente invention a pour objet à titre de produit industriel nouveau, un système motorisé, permettant de propulser un jeu de descente qui possède un châssis, cinq roues, une rampe d'appui et se dirige par son basculement sur roues droites et obliques fixes (Brevet Français n° 92 12 562).

Ce système motorisé permet d'abord à ce jeu de descente d'être utilisé sur le plat, afin d'éviter les remontées toujours désagréables.

Les pentes suffisamment prononcées ne sont pas souvent nombreuses et proches, par contre les terrains plats qui conviennent à la suite de cette adaptation motorisée sont nombreux puisque ce nouveau jeu mécanique peut être utilisé, par exemple, sur les terrains de hand-ball, les pistes d'athlétisme, les pistes de karting, les parkings et bien sûr, sur des pistes spécialement aménagées, recouvertes en bitume ou en sable.

Le système motorisé, tel que revendiqué dans la revendication 1, apporte un changement et une amélioration très importants au jeu de descente.

Outre le fait de pouvoir être utilisé sur le plat, son poids et son gabarit lui donnent une stabilité exceptionnelle.

Le jeu sans moteur à cause de la remontée devait être de construction légère.

Les accélérations et décélérations, une plus grande vitesse surtout dans les virages donnent des sensations d'une autre dimension.

Le jeu propulsé par le système motorisé objet de l'invention est normalement utilisé par une seule personne, mais il est possible à un enfant de prendre place en plus à l'avant pour son plus grand plaisir, à condition de rouler à une vitesse modérée.

La technique, l'utilisation, le poids et le gabarit de la planche à roulettes motorisée, ne sont pas comparables.

Les dessins annexés illustrent l'invention.

La figure 1 représente le jeu en général, où est fixé le système motorisé, en position pour aller tout droit. La figure 2 représente le système motorisé en position dans un virage.

Le système motorisé, objet de l'invention, propulsant le jeu à roues qui se dirige par son basculement doit être adéquat et spécifique. Il en est de même pour son emplacement.

Le système motorisé (1) est placé sur une extrémité du châssis (2) du côté extérieur de l'emplacement du pied de l'utilisateur (11).

Le déséquilibre provoqué par cet emplacement du système motorisé est rétabli par un ou des contrepoids (3) fixés à l'autre extrémité.

Sur les circuits courts, le basculement est quasi permanent. Sans contrepoids ou avec des contrepoids et un système motorisé sans concordance, le jeu serait difficile à faire basculer et perdrait tout son intérêt ludique.

L'emplacement le plus simple et le plus adapté du système motorisé est l'extrémité arrière du châssis, mais avec quelques inconvénients, il pourrait être mis à l'avant et les roues directrices seraient dans ce cas placées à l'arrière.

Un système de freinage sur la roue centrale et un deuxième sur les roues motrices, complètent la sécurité de ce nouvel ensemble.

Ses deux poignées (4) sont placées sur la rampe d'appui.

Le gabarit et le poids du nouveau jeu motorisé sont différents de ceux du jeu de descente et deux des quatre roues périphériques deviennent motrices.

La grandeur des roues, la différence de grandeur des roues ainsi que la surélévation des roues périphériques par rapport à la roue centrale pourront donc être différentes.

Les roues directrices peuvent aussi être fixées plus obliques.

Pour obtenir une stabilité nécessaire aux performances de ce jeu sportif, la longueur du châssis est d'environ 1,80 m, la largeur d'environ 0,80 m et le poids de l'ensemble du jeu d'environ 120 kg.

Les roues motrices (5) doivent être robustes et la roue centrale (6) qui sert de pivot, peut dépasser 0,60 m de diamètre.

Tout ceci permet facilement de rouler à plus de 60 km/heure.

Le gabarit et le poids de l'ensemble peuvent varier suivant l'utilisation et la vitesse souhaitées.

Le châssis entraîne dans son basculement le système motorisé, qui comporte un ensemble axe (7) et roues motrices (5) munies de pneus très arrondis, d'un seul tenant, permettant de propulser le jeu soit avec les deux roues motrices à la fois pour aller tout droit, soit avec seulement l'une d'entre elles pour tourner. La roue qui ne touche pas le sol tourne dans le vide.

Les exigences ludiques et sportives de ce jeu nécessitent beaucoup d'accélérations et de ralentissements rapides.

Mobiliser une main, le temps de passer les vitesses, est un handicap en particulier dans les virages.

Le choix d'un moteur suffisamment puissant pour ne pas avoir à utiliser de vitesse à l'inconvénient d'augmenter le poids de l'ensemble, ainsi que la consommation.

Le système de certains vélomoteurs dont les vitesses se passaient avec l'accélérateur par l'intermédiaire d'un câble a été quasiment abandonné.

La solution la mieux adaptée et qui permet de profiter de pièces fabriquées en grandes séries, est l'utilisation du variateur de vitesse.

Le scooter qui a été conçu pour circuler principalement en ville comporte un ensemble moteur et deux variateurs de vitesses dans un même bloc compact qui correspond au mieux aux besoins exigés pour la propulsion de ce jeu, en ce qui concerne cette partie.

La roue motrice est remplacée par une poulie (9), cette poulie est placée proche de la poulie (10) qui entraîne l'axe (7) qui fait tourner les roues.

La poulie (9) est placée du côté intérieur du système de variation de vitesse (8).

Les deux poulies se trouvent placées de ce fait au milieu de l'axe (7) qui entraîne les roues motrices.

Ceci permet d'éviter à l'axe d'être entraîné par la poulie par l'une de ses extrémités, ce qui serait nuisible mécaniquement, surtout lorsque la roue motrice se trouvant à l'autre extrémité serait la seule à propulser le jeu.

Les poulies sont reliées par une courroie. Les poulies peuvent être remplacées par des pignons et la courroie par une chaîne.

Une autre façon de faire permet de ne pas avoir à utiliser de poulies, mais nécessite une adaptation spéciale de l'extrémité extérieure du système de démultiplication ou de variation de vitesse, ainsi qu'une position adéquat du système motorisé. Elle consiste en ce que l'axe qui entraîne les roues motrices, traverse directement l'extrémité extérieure du système de démultiplication ou de variation de vitesse et est entraîné par des cannelures, par exemple, au milieu de sa longueur.

Le système motorisé placé plus ou moins au dessus de l'axe qui entraîne les roues motrices, a son système de démultiplication dirigé vers l'extérieur et doit laisser suffisamment de place (11) pour le pied de l'utilisateur qui se pose entre ledit système motorisé (1) et la roue centrale (6).

L'embrayage centrifuge permet de commander la propulsion uniquement par l'accélérateur (12).

Les accélérations et décélérations sont très nombreuses. La main qui actionne l'accélérateur sert aussi, en association avec l'autre main, à pousser et tirer la rampe afin de diriger le jeu.

Pour avoir suffisamment de puissance pour faire pression sur les roues, les jambes et les bras de l'utilisateur doivent être écartés.

C'est une position qui se rapproche de celle des utilisateurs de planche à voile.

Pour conjuguer les deux fonctions d'une des deux mains, l'accélérateur (12) est placé sur la rampe d'appui (13), d'aplomb ou presque d'aplomb avec un des deux endroits où l'utilisateur pose les pieds (11).

L'utilisation de pneus très arrondis est indispensable ; elle permet un basculement en douceur et d'obtenir suffisamment d'adhérence lorsque la roue dans les virages n'est en contact avec le sol que par son côté extérieur.

Ce nouveau jeu motorisé, très sportif pourra être acquis par les centres de loisirs, les clubs, les collectivités ainsi que par les particuliers.

## Revendications

1. Système motorisé (1) propulsant un jeu qui se dirige par son basculement sur roues droites (5, 6) et obliques fixes, **caractérisé en ce que** le système motorisé (1) est placé à une extrémité du châssis (2) de façon à laisser un emplacement suffisant (11) pour que l'utilisateur puisse poser le pied entre ledit système motorisé (1) et une roue centrale (6), que le déséquilibre provoqué par cet emplacement du système motorisé est rétabli par un ou des contrepoids (3) fixés à l'autre extrémité, que le système motorisé comporte un axe (7) et des roues motrices (5), munies de pneus très arrondis, d'un seul tenant, et que l'accélérateur (12) est placé sur la rampe d'appui (13), d'aplomb ou presque d'aplomb avec l'un des deux endroits où l'utilisateur pose les pieds (11), permettant à cet ensemble, par son basculement, de propulser le jeu soit avec les deux roues motrices à la fois, soit seulement avec l'une d'entre elles.

2. Système motorisé selon la revendication 1 **caractérisé en ce que** ce système motorisé comporte un système de variation de vitesse (8), ainsi qu'une poulie (10) qui est placée au milieu de l'axe (7) qui entraîne les roues motrices.

3. Système motorisé selon la revendication 1 **caractérisé en ce que** ce système motorisé comporte un axe qui entraîne les roues motrices qui traverse l'extrémité extérieure du système de démultiplication ou de variation de vitesse et que ledit axe est entraîné au milieu par un système de cannelures par exemple.

## Claims

1. Motorized system (1), which propels a game driven by rocking movement on vertical wheels (5,6) which are fixed sideways on and oblically oriented, the motorized system (1) being **characterised by** being located at one end of the chassis (2) in such a way that sufficient space (11) is allowed for the user to place his foot between said motorized system (1) and a central wheel (6), that the imbalance caused by this positioning of the motorized system is corrected by one or more counter-weights (3) fixed to the other end, that the motorized system comprises an axle (7) and driving wheels (5), fitted with well-rounded tyres, all in a single block and that the accelerator (12) is placed on the support platform (13), upright or almost upright to one of the places where the user places his feet (11), enabling this assembly to propel the game, by a rocking movement, by either the two driving wheels simultaneously, or singly with one of the two.

2. Motorized system according to claim 1 **characterised in that** this motorized system comprises a system of speed variation (8), as well as a pulley (10), which is located in the middle of the axle (7) which drives the driving wheels.

3. Motorized system according to claim 1, **characterised in that** this motorized system comprises an axle, which drives the driving wheels, which extends to the outermost end of the system of gearing down or speed variation and that said axle is driven in the middle by a system of grooves for example.

## Patentansprüche

1. Motorisiertes System (1), das ein Spielzeug antreibt, welches durch Kippbewegungen auf feste gerade (5,6) und schräge Räder steuerbar ist, **dadurch gekennzeichnet, dass** das motorisierte System (1) so an einem Ende des Rahmens (2) angeordnet ist, dass ein ausreichender Platz (11) gelassen wird, damit der Benutzer den Fuß zwischen das genannte motorisierte System (1) und ein zentrales Rad (6) stellen kann, dass das durch diesen Platz (11) des motorisierten Systems hervorgerufene Ungleichgewicht durch ein oder mehrere am anderen Ende befestigten Gegengewichte (3) wieder ausgeglichen wird, dass das motorisierte System eine Achse (7) und Antriebsräder (5), die mit stark abgerundeten Reifen aus einem Stück versehen sind, umfasst, und dass der Gashebel (12) an der Stützrampe (13), die senkrecht oder fast senkrecht auf einer der beiden Stellen (11), wo der Benutzer die Füße hinstellt, steht, angeordnet ist, um es diesem Aufbau zu ermöglichen, das Spielzeug entweder mit den zwei Antriebsrädern zugleich oder nur mit dem Einen zwischen ihnen anzutreiben.

2. Motorisiertes System nach Anspruch 1, **dadurch gekennzeichnet, dass** das motorisierte System ein System (8) zur Veränderung der Geschwindigkeit sowie eine Antriebsscheibe (10) aufweist, die in der Mitte der Achse (7), die die Antriebsräder antreibt, angeordnet ist.

3. Motorisiertes System nach Anspruch 1, **dadurch gekennzeichnet, dass** das motorisierte System eine Achse aufweist, die die Antriebsräder antreibt und die das äußere Ende des Systems zur Untersetzung oder zur Veränderung der Geschwindigkeit durchdringt, und dass die Achse in der Mitte durch ein Rillensystem zum Beispiel angetrieben wird.
